# FASCICULE DE BREVET EUROPEEN

(11) **EP 0 792 802 B1**
(45) Date de publication et mention de la délivrance du brevet: **02.05.2002**
(21) Numéro de dépôt: 97400408.7
(22) Date de dépôt: 25.02.1997
(51) Int. Cl.: B65B 9/20

(54) **Machine de formation, remplissage et fermeture automatique de sacs, à profiles de fermeture transversaux**
Automatische Vorrichtung zum Formen, Füllen und Verschliessen von Beuteln mit transversalen Verschlussprofilen
Automatic machine for forming, filling and closing of bags with transverse closure profiles

(30) Priorité: 27.02.1996 FR 9602390
(43) Date de publication de la demande: 03.09.1997
(73) Titulaire: FLEXICO-FRANCE, 60119 Henonville (FR)
(72) Inventeur: Bois, Henri, 92200 Neuilly-Sur-Seine (FR)
(74) Mandataire: Texier, Christian

(56) Documents cités:
- US-A- 3 838 549
- US-A- 4 617 683
- US-A- 4 709 398
- US-A- 4 909 017

## Description

La présente invention concerne le domaine des sacs ou sachets comprenant des profilés de fermeture complémentaires adaptés pour permettre des ouvertures et fermetures successives à volonté de l'utilisateur.

Plus précisément, la présente invention concerne le domaine des machines à cet effet, notamment les machines adaptées pour la formation, le remplissage et la fermeture automatique d'emballages à base de film, notamment en matériau thermoplastique, comprenant des profilés de fermeture complémentaires, par exemple des profilés de fermeture mâle et femelle complémentaires.

De telles machines sont souvent dénommées FFS, correspondant aux initiales de l'expression anglaise "Form, Fill and Seal Machine".

On a déjà proposé de nombreuses machines de ce type (voir par exemple les documents EP-A-528721 et US-A-4894975).

La plupart de ces machines comprennent un col de formage qui reçoit en entrée le film à l'état plan en provenance d'un dérouleur et fournit en sortie le film conformé en tube, une goulotte de remplissage qui débouche dans ce col de formage et par conséquent dans ledit tube, des moyens pour acheminer des profilés de fermeture et pour fixer ceux-ci sur le film, des moyens de soudure longitudinale pour fermer le tube longitudinalement et des moyens aptes à générer séquentiellement une première soudure transversale avant qu'un produit ne soit introduit dans le tube par la goulotte de remplissage, puis une seconde soudure transversale quand le produit a été introduit dans le tube, pour fermer un emballage autour de ce dernier.

Plus précisément encore, la majorité des machines jusqu'ici proposées sont conçues pour recevoir les profilés de fermeture en direction longitudinale, c'est-à-dire parallèlement au sens de défilement du film. Cependant, ces machines à profilés longitudinaux présentent l'inconvénient de limiter la hauteur des sacs obtenus. Cette hauteur est en effet égale à la moitié de la circonférence du col de formage. En outre, les emballages obtenus sur ces machines présentent parfois des défauts d'étanchéité. Cela résulte notamment du fait que les moyens de soudure transversale sont perturbés dans leur opération par la surépaisseur formée par les profilés longitudinaux.

De nombreuses tentatives ont été faites pour tenter d'améliorer cette situation, en disposant les profilés de fermeture non point longitudinalement, c'est-à-dire parallèlement au sens de défilement du film, mais transversalement, c'est-à-dire perpendiculairement au sens de défilement du film.

La première tentative en la matière, connue des inventeurs, est décrite dans les documents US-A-4617683 et US-A-4655862. Ces documents qui datent d'une dizaine d'années ont proposé deux solutions pour acheminer les profilés transversaux sur le film, à l'état plan, avant que celui-ci n'atteigne le col de formage. La première solution consiste à déplacer latéralement des tronçons de profilés de fermeture à l'aide de galets d'entraînement placés latéralement au bord du film en défilement, en combinaison avec une tête de préhension aspirante à déplacement transversal. La seconde solution consiste à déposer des profilés de fermeture sur le film à l'aide d'un barillet rotatif muni de moyens de retenue provisoire à commande pneumatique.

Les tentative ainsi proposées se sont avérées prometteuses dans un premier temps. Cependant, celles-ci n'ont finalement pas donné satisfaction et ont été abandonnées par les spécialistes. En particulier, il a été constaté que les moyens décrits dans les documents précités ne permettent pas toujours de déposer les profilés à l'état parfaitement rectiligne sur le film. Et par conséquent, il est souvent difficile de faire coopérer les profilés complémentaires.

D'autres solutions ont alors été proposées pour tenter de suppléer aux inconvénients résultant des moyens de mise en oeuvre décrits dans les documents précités.

On a proposé par exemple dans le document US-A-4666536 d'enrouler une partie du film sur un mandrin et d'acheminer sur cette partie enroulée du film un tronçon de profilés de fermeture, orienté selon la largeur du film, à l'aide d'un tunnel de chauffage assurant la fixation des profilés. Les moyens décrits dans ce document présentent l'avantage théorique d'autoriser une formation en défilement continu. Cependant, ils s'avèrent fort complexes et difficiles à mettre en oeuvre.

Le document US-A-4701361 a proposé, pour former un film muni séquentiellement de profilés de fermeture complémentaire, de réaliser, par extrusion, un film tubulaire muni de profilés de fermeture en hélice, extrudés ou rapportés, puis de découper le film tubulaire en hélice pour obtenir une bande munie de profilés transversaux équi-répartis.

Le document US-A-4709398 décrit une machine de formation de sachets par déplacement et conformation à l'horizontale d'un film, qui comprend un moyen de préhension conçu pour déplacer des profilés de fermeture transversalement sur le film.

Le document US-A-4878987 a proposé, pour réduire la longueur des profilés déposés sur le film, et par conséquent améliorer le positionnement de ceux-ci, d'approvisionner les profilés non pas à l'aide d'une réserve latérale, comme décrit dans les documents US-A-4617683 et US-A-4655862, mais à l'aide de deux réserves de profilés disposées respectivement de chaque côté du film destiné à former les sacs. Ainsi, chacun des deux tronçons de profilés déplacés sur le film, respectivement à partir de chaque réserve latérale, ne couvre plus la totalité de la largeur du film, mais seulement la moitié de celle-ci.

Le document US-A-4844759 a proposé ensuite deux autres solutions. La première de ces solutions consiste à entraîner les profilés de fermeture, à l'aide d'une courroie sans fin sur un étrier superposé au film et pivotant de 180°, pour retourner les profilés de fermeture sur ledit film. Ainsi, les profilés sont acheminés initialement, relief dirigé vers le film, sur l'étrier, puis sont retournés, relief dirigé à l'opposé du film, pour être fixés sur celui-ci. La seconde solution consiste à acheminer transversalement les profilés sur un sabot superposé au film puis à abaisser celui-ci contre le film pour assurer la fixation des profilés de fermeture.

Le document US-A-4909017 décrit une machine de type FFS qui comprend un guide rectiligne superposé au film, transversalement à celui-ci, pour positionner un profilé de fermeture, transversalement au-dessus du film.

Après avoir constaté qu'aucune des techniques décrites dans les documents précités ne donne satisfaction, il a été proposé dans le document US-A-5111643 une démarche totalement différente, consistant non point à fixer les profilés de fermeture sur le film, avant d'acheminer celui-ci sur le col de formage comme décrit dans les documents précités, mais de conformer tout d'abord le film en tube, sur le tube de formage, puis d'acheminer ensuite les profilés de fermeture sur le film tubulaire. A cette fin, le document US-A-5111643 propose une installation complexe comprenant une goulotte qui débouche à la base du col de formage pour acheminer les profilés de fermeture portés par une bande support, et une goulotte d'évacuation pour la bande support.

La présente invention a maintenant pour but de perfectionner les machines de formation, d'emballages à base de film comportant des profilés de fermeture complémentaires.

Ce but est atteint, selon la présente invention grâce à une machine selon la revendication 1, le préambule de laquelle est basé sur le document US-A-4 909 017.

L'invention s'applique de préférence aux machines de formation, remplissage et fermeture automatiques d'emballages à base de film, du type connu en soi comprenant un col de formage qui reçoit en entrée le film à l'état plan en provenance d'un dérouleur et fournit en sortie le film conformé en tube, une goulotte de remplissage qui débouche dans ce col de formage et par conséquent dans ledit tube, des moyens pour acheminer des profilés de fermeture transversalement sur le film avant que celui-ci n'atteigne le col de formage et pour fixer ceux-ci sur le film, des moyens de soudure longitudinale pour fermer le tube longitudinalement et des moyens aptes à générer séquentiellement une première soudure transversale avant qu'un produit ne soit introduit dans le tube par la goulotte de remplissage, puis une seconde soudure transversale quand le produit a été introduit dans le tube, pour fermer un emballage autour de ce dernier.

Ainsi, la présente invention va à l'encontre du préjugé lié aux moyens de mise en oeuvre décrits dans les premiers documents US-A-4617683 et US-A-4655862. En effet, alors que de nombreux concepteurs ont considéré que les moyens décrits dans ces documents ne pouvaient donner satisfaction, ce qui a entraîné les nombreuses propositions ultérieures rappelées ci-dessus, les présents inventeurs, après de nombreuses expérimentations ont constaté qu'une solution inspirée des moyens décrits dans ces documents US-A-4617683 et US-A-4655862, pouvaient donner satisfaction, sous réserve d'un perfectionnement consistant à combiner un guide rectiligne et un moyen de préhension opérant par traction sur les profilés de fermeture.

Selon une autre caractéristique avantageuse de l'invention, les moyens d'acheminement des profilés de fermeture sont adaptés pour fixer sur le film l'un de deux profilés complémentaires, en prise, possédant chacun une longueur de l'ordre de la moitié de la largeur du film, et il est prévu en outre des moyens aptes à fixer le second profilé de fermeture, sur la paroi interne du film conformé en sachet, après remplissage de celui-ci, au moment de la finition du sachet.

Pour faciliter ces opérations de fixation des profilés de fermeture en deux temps, de préférence les deux profilés de fermeture sont portés par des bandes support de largeur différente.

D'autres caractéristiques, buts et avantages de la présente invention apparaîtront à la lecture de la description détaillée qui va suivre, et en regard des dessins annexés donnés à titre d'exemple non limitatif et sur lesquels :
- la figure 1 représente une vue schématique en perspective d'une machine de formation remplissage et fermeture automatique de sacs conforme à la présente invention,
- les figures 2 et 3 illustrent schématiquement deux variantes de mise en oeuvre de l'invention,
- la figure 4 est une vue en coupe verticale de la machine selon la vue référencée II-II sur la figure 1,
- la figure 5 représente une vue latérale d'un sac conforme à la présente invention, et
- la figure 6 représente une vue en perspective d'un sac à soufflets conforme à la présente invention.

On retrouve sur la figure 1 annexée la structure générale classique d'une machine de formation, remplissage et fermeture automatique de sacs, à profilés de fermeture complémentaires, comprenant :
- des moyens 10 d'acheminement du film F,
- un col de formage 20,
- une goulotte de remplissage 30,
- des moyens 40 de soudure longitudinale, et
- des moyens 50 de soudure transversale et de séparation des sacs.

Cette structure générale étant connue, elle ne sera pas décrite plus en détail par la suite.

Cependant, comme indiqué précédemment, selon l'invention, pour acheminer correctement les profilés de fermeture P, transversalement, sur le film F, avant que celui-ci n'atteigne le col de formage 20, il est prévu :
- un guide rectiligne 100 superposé au film F, transversalement à la direction de déplacement de celui-ci, en amont du col de formage 20 ; ce guide 100 étant conçu pour positionner avec précision au moins un profilé de fermeture P, transversalement au-dessus du film F, et
- un moyen 150 de préhension de l'extrémité amont du profilé de fermeture P ; lequel moyen de préhension 150 est susceptible de déplacement transversal, le long du guide 100, pour acheminer le profilé de fermeture P dans ce dernier par traction sur l'extrémité amont du profilé de fermeture.

Le guide rectiligne 100 peut faire l'objet de différents modes de réalisation.

Le guide rectiligne 100 est constitué d'un canal formé de deux mors pivotants, recevant en position de fermeture, le profilé P acheminé par les moyens 150, mais susceptibles d'ouverture pour faciliter ensuite la dépose des profilés P sur les films sous-jacents F.

Les moyens de préhension 150 peuvent également faire l'objet de différents modes de réalisation.

Comme cela est schématisé sur la figure 1 annexée, de préférence, ces moyens de préhension sont formés d'un système de pince commandé à la fermeture pour saisir l'extrémité amont d'un profilé P, afin d'acheminer celui-ci dans le guide rectiligne 100, puis d'ouverture pour relacher le profilé P avant de reprendre la position initiale de préhension schématisée sur la figure 1.

Selon une variante de réalisation, les moyens de préhension 150 peuvent être formés d'une tête aspirante.

Bien entendu de préférence, il est prévu des moyens de déplacement transversal des moyens de préhension 150, synchronisés sur le déplacement du film F.

Des moyens auxiliaires sont de préférence prévus pour l'acheminement des profilés P : des galets d'entraînement 200, 202, un guide 204 des profilés en amont du film F, des moyens 206 de sectionnement des profilés P, par tronçon (les profilés P étant de préférence acheminés à partir d'une réserve en bobine 208) et un capteur de position 210.

Les profilés de fermeture P sont fixés sur le film F par tout moyen approprié, avantageusement à l'aide de mâchoires de soudure, associées au guide rectiligne 100, tel que schématisé sous la référence 120 sur la figure 1.

On peut prévoir diverses modalités de mise en oeuvre pour le dépôt des profilés P sur le film F.

Selon une première variante, le système est adapté pour déposer des profilés de fermeture P couvrant toute la largeur du film F, ces profilés P étant fixés sur le film F sur toute leur longueur, comme schématisé sur la figure 3 et venant en prise uniquement après repli et écrasement du film tubulaire après remplissage du sachet, lors de la finition de celui-ci.

Cependant, selon une autre variante, comme schématisé sur la figure 2, le système peut être adapté pour déposer directement sur le film F une paire de profilés P en prise, couvrant seulement la moitié de la largeur du film F, l'un P1 des deux profilés, adjacents au film, étant fixé sur celui-ci au niveau du poste de dépôt, grâce aux mâchoires de soudure 120, tandis que le second profilé P2 superposé est fixé sur la paroi interne du sachet, lors de la finition de celui-ci, après remplissage. Dans ce cas, le second profilé P2 peut être soudé sur le film F grâce aux mâchoires de soudure 50, ou encore grâce à des mâchoires de soudure transversales additionnelles 52, comme schématisé sur la figure 4.

Dans le cadre de cette seconde solution, de préférence, comme illustré sur la figure 4, la bande support 54 du second profilé P2 est plus large que la bande support 56 du premier profilé P1, pour faciliter la seconde soudure.

Le profilé P étant disposé transversalement sur le film F avant que celui-ci n'atteigne le col de formage 20, il est prévu de préférence des moyens facilitant le passage de ce col de formage 20.

A cet effet, on peut prévoir soit de décentrer le col de formage 20 par rapport à l'axe vertical de la machine, pour autoriser le passage des profilés de fermeture transversaux P, soit de ménager un jeu adéquat au niveau du col de formage 20.

Par ailleurs, les sachets obtenus eux-mêmes peuvent faire l'objet de nombreuses variantes, parmi lesquelles on citera :
- comme schématisé sur la figure 5, la possibilité de réaliser des lignes de prédécoupe 80 entre les profilés de fermeture P et la seconde soudure transversale 82 (une telle ligne de prédécoupe peut être réalisée, de façon classique en soi grâce à des couteaux à dents associés aux mâchoires de soudure transversale 50),
- la possibilité de réaliser des soudures longitudinales incurvées dites type "porte manteau" comme illustré en 84 sur la figure 5, notamment pour des applications à contenu liquide. De telles soudures 84 ont une forme globalement arrondie, convexe vers l'intérieur du sachet, et convergent vers le sommet de celui-ci qui coïncide avec la seconde soudure transversale 82. Sur la figure 5, on a illustré en 86 la première soudure transversale et en 88 la soudure longitudinale réalisée à l'aide des mâchoires 40 pour relier entre eux les bords longitudinaux du film F. De préférence, les soudures longitudinales 84 en "porte manteau" sont symétriques par rapport à un plan médian du sachet transversal aux soudures 82, 86 et réalisées à l'aide de mâchoires de soudure de formes complémentaires,
- la possibilité de réaliser des sachets à soufflets latéraux 90, 92, comme schématisé sur la figure 6, grâce à la réalisation de plis longitudinaux sur le film F avant l'entrée sur le col de formage 20.

Sur la figure 4, on a schématisé en 51 un outil de coupe associé aux mâchoires de soudure transversale 50 pour séparer les sachets une fois terminés, et on a schématisé en 53 un outil de coupe susceptible d'être utilisé pour réaliser la ligne de prédécoupe 80.

Les profilés de fermeture P eux-mêmes peuvent faire l'objet de nombreuses variantes.

Comme cela est schématisé sur la figure 2, il peut s'agir de profilés male/femelle dissymétriques complémentaires P1 et P2.

Il peut s'agir également comme schématisé sur la figure 3 de profilés P de section constante aptes à venir en prise après repliement sur eux-mêmes.

De préférence, il est prévu des moyens, par exemple sous forme de profilés P bi-matière ou moyens équivalents, permettant de définir une température de fusion sur la surface extérieure des bandes support 54, 56 inférieure à la température de fusion sur leurs surfaces internes.

Le film F utilisé peut également faire l'objet de nombreuses variantes. Il peut s'agir d'un film souple en matière plastique monocouche ou multicouche, le cas échéant revêtu, par exemple métallisé.

La présente invention offre de nombreux avantages par rapport aux systèmes existant antérieurement et, parmi lesquels on peut citer les suivants :
- le dépôt des profilés de fermeture P par traction, et sur un guide 100 permet un positionnement très précis sur la largeur du film F et à l'état rectiligne,
- une grande facilité de mise en oeuvre, et
- une bonne étanchéité (des profilés de fermeture s'étendent parallèlement aux moyens de soudure transversale 50 et ne perturbent pas le fonctionnement de ceux-ci).

Bien entendu la présente invention n'est pas limitée aux modes de réalisation particuliers qui viennent d'être décrits, mais s'étend à toute variante conforme à son esprit.

Ainsi, on a décrit précédemment l'application de l'invention à des machines automatiques de formation, remplissage et fermeture d'emballages à base de film.

Cependant, on peut aussi appliquer l'invention à des machines de préparation de films équipés de profilés, lesquels films équipés de profilés sont ensuite acheminés pour approvisionner des machines de formation, remplissage et fermeture automatiques d'emballages classiques en elles-mêmes.

On a décrit précédemment des moyens de préhension formés soit d'un système de pince, soit d'une tête aspirante. Selon une autre variante, les moyens de préhension peuvent être formés d'une aiguille portée par des moyens d'entraînement adaptés pour, d'une part déplacer alternativement l'aiguille, par translation ou pivotement, en rapprochement et en éloignement du guide 100, pour piquer le profilé P dans la position rapprochée du guide et d'autre part déplacer alternativement l'aiguille en va et vient le long du guide 100. Plus précisément, ces moyens d'entraînement sont adaptés pour 1) rapprocher l'aiguille de l'extrémité amont du guide 100 pour piquer l'extrémité libre du profilé P provenant de la réserve 208, 2) déplacer l'aiguille le long du guide 100 en maintenant l'aiguille en position rapprochée en prise avec le profilé pour acheminer celui-ci par traction sur son extrémité amont, 3) déplacer l'aiguille en éloignement du guide 100 pour libérer le profilé P à la fin de la course d'acheminement, et 4) déplacer en retour l'aiguille le long du guide 100 vers l'extrémité amont de celui-ci en maintenant l'aiguille en position éloignée libre par rapport au profilé, avant de réitérer un cycle d'entraînement à partir de l'étape 1) pour le tronçon suivant de profilé P.

## Revendications

1. Machine de formation d'emballage à base de film (F) muni de profilés de fermeture complémentaires (P), comprenant des moyens d'acheminement des profilés de fermeture, transversalement, sur le film (F) qui incluent un guide rectiligne (100) superposé au film (F), transversalement à celui-ci, conçu pour positionner avec précision au moins un profilé de fermeture (P), transversalement au-dessus du film (F), **caractérisé par le fait que** les moyens d'acheminement comprennent en outre un moyen (150) de préhension de l'extrémité amont du profilé de fermeture, susceptible de déplacement transversal, le long du guide (100), pour acheminer le profilé de fermeture (P) dans ce dernier par traction sur l'extrémité amont du profilé de fermeture, et **par le fait que** le guide rectiligne (100) est constitué d'un canal formé de mors pivotants susceptibles d'ouverture pour faciliter la dépose des profilés.

2. Machine selon la revendication 1, **caractérisée par le fait que** la machine de formation constitue une machine de formation, remplissage et fermeture automatique d'emballage, comprenant un col de formage (20) qui reçoit en entrée le film à l'état plan en provenance d'un dérouleur et fournit en sortie le film (F) conformé en tube, une goulotte de remplissage (30) qui débouche dans ce col de formage (20) et par conséquent dans ledit tube, des moyens (200, 202, 204) pour acheminer des profilés de fermeture (P) transversalement sur le film (F) avant que celui-ci n'atteigne le col de formage (20) et pour fixer ceux-ci sur le film (F), des moyens (40) de soudure longitudinale pour fermer le tube longitudinalement et des moyens (50) aptes à générer séquentiellement une première soudure transversale avant qu'un produit ne soit introduit dans le tube par la goulotte de remplissage (30), puis une seconde soudure transversale quand le produit a été introduit dans le tube, pour fermer un emballage autour de ce dernier.

3. Machine selon la revendication 1, **caractérisée par le fait que** la machine de formation, constitue une machine de préparation de film équipé de profilés de fermeture, lequel film équipé de profilés de fermeture est ensuite acheminé pour approvisionner des machines de formation, remplissage et fermeture automatiques d'emballage.

4. Machine selon l'une des revendications 1 à 3, **caractérisée par le fait que** les moyens d'acheminement des profilés de fermeture (P) sont adaptés pour fixer sur le film (F) l'un (P1) de deux profilés complémentaires, en prise, possédant chacun une longueur de l'ordre de la moitié de la largeur du film (F), et il est prévu en outre des moyens (52) aptes à fixer le second profilé de fermeture (P2), sur la paroi interne du film conformé en sachet, après remplissage de celui-ci, au moment de la finition du sachet.

5. Machine selon l'une des revendications 1 à 4, **caractérisée par le fait que** les deux profilés de fermeture (P1, P2) sont portés par des bandes support (54, 56) de largeur différente.

6. Machine selon la revendication 5, **caractérisée par le fait que** la bande support (54) du profilé de fermeture (P2) fixé en second est plus large que la bande support (56) du profilé de fermeture (P1) fixé au niveau du poste de dépôt.

7. Machine selon l'une des revendications 1 à 3, **caractérisée par le fait que** les moyens d'acheminement des profilés de fermeture (P) sont adaptés pour fixer sur le film (F) un ensemble de profilés de fermeture (P) couvrant toute la largeur du film (F), lequel ensemble de fermeture vient en prise uniquement après repli et écrasement du film tubulaire (F) après remplissage du sachet, lors de la finition de celui-ci.

8. Machine selon l'une des revendications 1 à 7, **caractérisée par le fait que** les moyens de préhension (150) sont formés d'un système de pince commandé à l'ouverture et à la fermeture.

9. Machine selon l'une des revendications 1 à 7, **caractérisée par le fait que** les moyens de préhension (150) comprennent une tête aspirante.

10. Machine selon l'une des revendications 1 à 7, **caractérisée par le fait que** les moyens de préhension (150) comprennent une aiguille associée à des moyens adaptés pour déplacer alternativement ladite aiguille en rapprochement et en éloignement du guide rectiligne (100) pour piquer le profilé (P) en position rapprochée d'une part, et pour déplacer alternativement l'aiguille le long du guide pour acheminer le profilé de fermeture par traction sur son extrémité amont.

11. Machine selon l'une des revendications 1 à 10, **caractérisée par le fait qu'**il est prévu des moyens de déplacement transversal des moyens de préhension (150) synchronisés sur le déplacement du film (F).

12. Machine selon l'une des revendications 1 à 11, **caractérisée par le fait qu'**il est prévu des moyens (206) de sectionnement des profilés (P) par tronçons.

13. Machine selon l'une des revendications 1 à 12, **caractérisée par le fait que** les moyens (120) de fixation des profilés de fermeture (P) sur le film (F) sont formés de mâchoires de soudure.

14. Machine selon l'une des revendications 1 à 13, **caractérisée par le fait qu'**elle comprend des moyens (53) aptes à réaliser au moins une ligne de prédécoupe (80) entre les profilés de fermeture (P) et la seconde soudure transversale (82).

15. Machine selon l'une des revendications 1 à 14, **caractérisée par le fait qu'**elle comprend des moyens (40) aptes à réaliser une soudure longitudinale incurvée type "porte manteau" notamment pour des applications à contenu liquide.

16. Machine selon l'une des revendications 1 à 15, **caractérisée par le fait qu'**elle comprend des moyens aptes à réaliser des plis longitudinaux sur le film (F) avant l'entrée sur le col de formage (20), pour réaliser des sachets à soufflets latéraux (90, 92).

17. Machine selon l'une des revendications 1 à 16, **caractérisée par le fait qu'**elle comprend des moyens aptes à acheminer des profilés de fermeture (P) male/femelle dissymétriques complémentaires.

18. Machine selon l'une des revendications 1 à 16, **caractérisée par le fait qu'**elle comprend des moyens (208) aptes à acheminer un profilé (P) de section constante apte à venir en prise après repliement sur lui-même.

19. Machine selon l'une des revendications 1 à 18, **caractérisée par le fait que** les profilés (P) sont adaptés pour définir une température de fusion, sur la surface extérieure de leurs bandes support (54, 56), inférieure à la température de fusion-sur la surface interne de celles-ci.

## Patentansprüche

1. Maschine zum Formen von Verpackungen aus einer Folie (F) mit komplementären Verschlussprofilen (P), die Vorrichtungen für das Befördern von Verschlussprofilen transversal auf der Folie (F) aufweist mit:
einer geradlinigen Führung (100), die transversal auf der Folie (F) aufgesetzt ist, zum präzisen transversalen Positionieren wenigstens eines Verschlussprofils (P) über der Folie,
**dadurch gekennzeichnet, dass**
die Beförderungsvorrichtungen außerdem eine Vorrichtung (150) zum Greifen stromauf des Verschlussprofils gelegenen Endes aufweisen, die transversal entlang der Führung (100) beweglich ist, um das Verschlussprofil (P) in letzterer durch Zug am stromauf des Verschlussprofils gelegenen Ende zu befördern, und
die geradlinige Führung (100) aus einem Kanal besteht, der von drehbaren Backen gebildet wird, die geöffnet werden können, um das Ablegen von Profilen zu vereinfachen.

2. Maschine nach Anspruch 1, **dadurch gekennzeichnet dass** die Maschine zum Formen eine Maschine zum automatischen Formen, Füllen und Verschließen von Verpackungen darstellt mit einem Formungshals (20), der am Eingang die Folie in ebenem Zustand von einer Abrollvorrichtung (10) aufnimmt und am Ausgang die Folie (F) zur Röhre geformt ausstößt, einem Einfüllstutzen (30), der in dem Formungshals (20) und folglich in der Röhre mündet, Vorrichtungen (200, 202, 204) zum Befördern von Verschlussprofilen (P) transversal auf der Folie (F), bevor diese den Formungshals (20) erreicht, und zum Befestigen dieser auf der Folie (F), Langsschweißvorrichtungen (40) zum Verschließen der Rohre der Länge nach und Vorrichtungen (50), um nacheinander eine erste transversale Querschweißnaht, bevor ein Erzeugnis durch den Einfüllstutzen (30) in die Röhre eingeführt wird, und anschließend, wenn das Erzeugnis in die Röhre eingefüllt worden ist, eine zweite transversale Querschweißnaht zu erzeugen, um eine Verpackung um das letztere zu schließen.

3. Maschine nach Anspruch 1, **dadurch gekennzeichnet, dass** die Maschine zum Formen eine Maschine zum Vorbereiten von Folie mit Verschlussprofilen darstellt, wobei die Folie ausgestattet mit Verschlussprofilen danach befördert wird, um Maschinen zum automatischen Formen, Füllen und Verschließen von Verpackungen zu versorgen.

4. Maschine nach einem der Ansprüche 1 bis 3, **dadurch gekennzeichnet, dass** die Vorrichtungen zum Befördern von Verschlussprofilen (P) ausgelegt sind, um auf der Folie (F) die eine (P1) von zwei komplementären Profilen zu befestigen, in Verbindung miteinander, wobei jedes eine Länge in der Größenordnung der halben Breite der Folie (F) aufweist, und außerdem Vorrichtungen (52) vorgesehen sind zum Befestigen des zweiten Verschlussprofils (P2) an der Innenwand der Folie in Form eines Beutels nach Füllen desselben am Ende der Herstellung des Beutels.

5. Maschine nach einem der Ansprüche 1 bis 4, **dadurch gekennzeichnet, dass** die beiden Verschlussprofile (P1, P2) von Trägerbändern (54, 56) unterschiedlicher Breite getragen werden.

6. Maschine nach Anspruch 5, **dadurch gekennzeichnet, dass** das Trägerband (54) des Verschlussprofils (P2), das als zweites befestigt wird, breiter als das Trägerband (56) des Verschlussprofils (P1) ist, das in Höhe des Lagerortes befestigt ist.

7. Maschine nach einem der Ansprüche 1 bis 3, **dadurch gekennzeichnet, dass** die Beförderungsvorrichtungen für die Verschlussprofile (P) zum Befestigen einer Gruppe von Verschlussprofilen (P) auf der Folie dienen, die die ganze Breite der Folie (F) überdecken, wobei jede Verschlussgruppe ausschließlich nach Falten und Quetschen der röhrenförmigen Folie (F) nach Füllen des Beutels am Ende der Herstellung desselben verbunden wird.

8. Maschine nach einem der Ansprüche 1 bis 7, **dadurch gekennzeichnet, dass** die Greifvorrichtungen (150) aus einem Zangensystem gebildet werden, das geöffnet und geschlossen werden kann.

9. Maschine nach einem der Ansprüche 1 bis 7, **dadurch gekennzeichnet, dass** die Greifvorrichtungen (150) einen Saugkopf umfassen.

10. Maschine nach einem der Ansprüche 1 bis 7, **dadurch gekennzeichnet, dass** die Greifvorrichtungen (150) eine Nadel mit geeigneten Vorrichtungen zum Bewegen der Nadel zu und weg von der geradlinigen Führung (100) umfassen, um das Profil (P) in genäherter Position eines Teils aufzuspießen und um die Nadel entlang der Führung hinund herzubewegen, um das Verschlussprofil durch Zug an seinem oberen Ende zu befördern.

11. Maschine nach einem der Ansprüche 1 bis 10, **dadurch gekennzeichnet, dass** Vorrichtungen zum transversalen Bewegen von Greifvorrichtungen (150) vorgesehen sind, die mit der Bewegung der Folie synchronisiere sind.

12. Maschine nach einem der Ansprüche 1 bis 11, **dadurch gekennzeichnet, dass** Vorrichtungen (206) zur Unterteilung von Profilen (P) in Abschnitte vorgesehen sind.

13. Maschine nach einem der Ansprüche 1 bis 12, **dadurch gekennzeichnet, dass** die Befestigungsvorrichtungen (120) für die Verschlussprofile (P) auf der Folie (F) durch Schweißbacken gebildet werden.

14. Maschine nach einem der Ansprüche 1 bis 13, **dadurch gekennzeichnet, dass** sie Vorrichtungen (53) umfasst, um wenigstens eine Vorschnittlinie (80) zwischen den Verschlusaprofilen (P) und der zweiten transversalen Schweißnaht zu erzeugen.

15. Maschine nach einem der Ansprüche 1 bis 14, **dadurch gekennzeichnet, dass** Vorrichtungen (40) vorgesehen sind, um insbesondere für flüssigen Inhalt eine Längsschweißnaht zu erzeugen, die in der Art eines "Kleiderständers" gebogen ist.

16. Maschine nach einem der Ansprüche 1 bis 15, **dadurch gekennzeichnet, dass** sie Vorrichtungen umfasst, um vor Eintritt in den Formungshals (20) Längsfalten auf der Folie (F) zu erzeugen, um Beutel mit Seitenbalg (90, 92) zu bilden.

17. Maschine nach einem der Ansprüche 1 bis 16, **dadurch gekennzeichnet, dass** sie Vorrichtungen umfasst, um komplementäre, asymmetrische, männlich/weibliche Verschlussprofile (P) zu befördern.

18. Maschine nach einem der Ansprüche 1 bis 16, **dadurch gekennzeichnet, dass** sie Vorrichtungen (208) umfasst, um ein Profil (P) mit konstantem Querschnitt zu befördern, das nach Faltung mit sich selbst verbunden werden kann.

19. Maschine nach einem der Ansprüche 1 bis 18, **dadurch gekennzeichnet, dass** die Profile (P) so ausgelegt sind, dass die Schmelztemperatur auf der Außenfläche ihrer Trägerbänder (54, 56) kleiner als die Schmelztemperatur auf ihrer Innenfläche ist.

## Claims

1. A machine for making packaging on the basis of film (F) that is provided with complementary closure ribs (P), the machine including means for conveying closure ribs transversely relative to the film (F) and comprising a rectilinear guide (100) superposed relative to the film (F) and extending transversely relative thereto, the guide being designed to position accurately at least one closure rib (P) transversely over the film (F); and the machine being **characterized by** the fact that the conveying means further include means (150) for grasping the leading end of the closure rib and capable of moving transversely along the guide (100) to convey the closure rib (P) therealong by pulling on the leading end of the closure rib, and by the fact that the rectilinear guide (100) is constituted by a channel formed by pivoting jaws suitable for opening so as to facilitate releasing the ribs.

2. A machine according to claim 1, **characterized by** the fact that the machine comprises a machine for automatically forming, filling, and closing packaging, said machine comprising: a former (20) that is fed with the film in the plane state coming from pay-out means and that delivers the film (F) shaped into a tube; a filler chute (30) that opens out into the former (20) and consequently into said tube; means (200, 202, 204) for conveying closure ribs (P) transversely relative to the film (F) before the film reaches the former (20) and for fixing the ribs to the film (F); longitudinal heat-sealing means (40) for closing the tube longitudinally; and means (50) suitable for sequentially generating a first transverse line of sealing before a product is put into the tube via the filler chute (30), and then a second transverse line of sealing when the product has been put into the tube, so as to close packaging around the product.

3. A machine according to claim 1, **characterized by** the fact that the machine constitutes a machine for preparing film fitted with closure ribs, which film fitted with closure ribs is subsequently fed to a machine for automatically forming, filling, and closing packaging.

4. A machine according to any one of claims 1 to 3, **characterized by** the fact that the means for conveying the closure ribs (P) are adapted to fix to the film (F) one of two mutually engaged complementary ribs (P1) each of length that is approximately equal to half the width of the film (F), and means (52) are also provided suitable for fixing the second closure rib (P2) to the inside wall of the film once shaped into a bag, after the bag has been filled, and while the bag is being finished.

5. A machine according to any one of claims 1 to 4, **characterized by** the fact that the two closure ribs (P1, P2) are carried by support strips (54, 56) of different widths.

6. A machine according to claim 5, **characterized by** the fact that the support strip (54) for the second-fixed closure rib (P2) is wider than the support strip (56) for the closure rib (P1) that is fixed in the positioning station.

7. A machine according to any one of claims 1 to 3, **characterized by** the fact that the means for conveying closure ribs (P) are adapted to fix on the film (F) a set of closure ribs (P) covering the entire width of the film (F), which closure set comes into engagement only after the tubular film (F) has been folded over and pressed shut, after the bag has been filled, while the bag is being finished.

8. A machine according to any one of claims 1 to 7, **characterized by** the fact that the grasping means (150) are constituted by a clamp system controlled to open and close.

9. A machine according to any one of claims 1 to 7, **characterized by** the fact that the grasping means (150) comprise a suction head.

10. A machine according to any one of claims 1 to 7, **characterized by** the fact that the grasping means (150) comprise a needle associated with means adapted to displace said needle back and forth towards and away from the rectilinear guide (100) to engage the rib (P) when close thereto and to move the needle back and forth along the guide to bring the closure rib into position by pulling on its leading end.

11. A machine according to any one of claims 1 to 10, **characterized by** the fact that means are provided for transversely displacing the grasping means (150) synchronously with displacement of the film (F).

12. A machine according to any one of claims 1 to 11, **characterized by** the fact that means (206) are provided for cutting the ribs (P) into lengths.

13. A machine according to any one of claims 1 to 12, **characterized by** the fact that the means (120) for fixing the closure ribs (P) on the film (F) are formed by heat-sealing jaws.

14. A machine according to any one of claims 1 to 13, **characterized by** the fact that it includes means (53) suitable for forming at least one precut line (80) between the closure ribs (P) and the second transverse line of sealing (82).

15. A machine according to any one of claims 1 to 14, **characterized by** the fact that it includes means (40) suitable for performing curved "coat-hanger" type longitudinal heat-sealing, in particular for applications in which the packaging contains a liquid.

16. A machine according to any one of claims 1 to 15, **characterized by** the fact that it includes means suitable for forming longitudinal folds in association with the film (F) prior to entering the former (20), so as to form bags having lateral gussets (90, 92).

17. A machine according to any one of claims 1 to 16, **characterized by** the fact that it includes means suitable for feeding asymmetrical and complementary male/female closure ribs (P).

18. A machine according to any one of claims 1 to 16, **characterized by** the fact that it includes means (208) suitable for feeding a rib (P) of constant section suitable for engaging with itself after being folded over.

19. A machine according to any one of claims 1 to 18, **characterized by** the fact that the ribs (P) are adapted to define a melting temperature on the outer surfaces of their support strips (54, 56) that is lower than the melting temperature on the inner surfaces thereof.
